# EUROPÄISCHE PATENTSCHRIFT

(11) **EP 0 538 733 B1**
(45) Veröffentlichungstag und Bekanntmachung des Hinweises auf die Patenterteilung: **13.12.1995**
(21) Anmeldenummer: 92117602.0
(22) Anmeldetag: 15.10.1992
(51) Int. Cl.: F42B 8/04

(54) **Verwendung einer Kartusche zum Laden und Abschiessen von Diabolos**
Use of a cartridge for the loading and the firing of a diabolo type projectile
Utilisation d'une cartouche pour le chargement et le tir d'un projectile du type diabolo

(30) Priorität: 25.10.1991 DE 4135248
(43) Veröffentlichungstag der Anmeldung: 28.04.1993
(73) Patentinhaber: WILHELM BRENNEKE KG FABRIKATION VON JAGDGESCHOSSEN, D-30837 Langenhagen (DE); Mayer & Grammelspacher Dianawerk GmbH & Co. KG, D-76437 Rastatt (DE)
(72) Erfinder: Matysik, Peter, Dipl.-Phys., W-3257 Springe 1 (DE); Heitz, Walter, W-7550 Rastatt (DE)
(74) Vertreter: Brümmerstedt, Hans Dietrich, Dipl.-Ing.

(56) Entgegenhaltungen:
- EP-A- 158 408
- WO-A-91/07636
- DE-A- 3 937 032
- FR-A- 408 214
- FR-A- 2 192 865
- GB-A- 732 633
- GB-A- 2 220 467
- US-A- 1 817 273
- US-A- 3 103 883
- US-A- 3 295 448
- US-A- 3 339 487
- US-A- 3 771 451
- US-A- 3 898 048
- US-A- 3 988 888

## Beschreibung

Aus der US-PS 1 817 273, die als nächstliegender Stand der Technik anzusehen ist, ist eine Übungspatrone für selbsttätige Feuerwaffen, insbesondere für Maschinengewehre, bekannt. Diese Patrone besteht aus einer Kartusche, welche die Pulverladung aufnimmt, und einem Papiergeschoß. Auf die Spitze des Papiergeschosses ist ein weiteres Geschoß in Form eines Diabolos aus Blei aufzementiert. Durch dieses den Lauf besser abdichtende und zudem in Relation zum Papiergeschoß relativ schwere Geschoß wird der Rückschlag erhöht, um realistische Abschußbedingungen für den Schützen zu simulieren. Außerdem wird die Zielgenauigkeit etwas verbessert, da das Bleigeschoß nach Zündung der Pulverladung zwar deformiert aber nicht zerlegt wird.

In der EP-A3-0 158 408 ist eine wiederverwendbare Kartusche offenbart, in der ein Druckgas, insbesondere Druckluft, unter sehr hohem Druck speicherbar ist. Dazu besitzt die Kartusche eine Kammer. Zum Befüllen der Kartusche bzw. zur Freigabe des Druckgases ist ein relativ aufwendiger Ventilmechanismus erforderlich, der durch den Schlagbolzen der Handwaffe ausgelöst wird. Das zu verschießende Geschoß ist mittels konischen Formschlusses mit dem vorderen Ende der Kartusche verbunden. Im Falle von unterkalibrigen Geschossen besteht dieser Formschluß zwischen dem Ende der Kartusche und einem Haltemittel für das Geschoß. Bei Freigabe des Ventilmechanismus strömt das hochgespannte Gas aus der Kartusche hinter das Geschoß und beschleunigt dieses durch den Lauf.

Die vorliegende Erfindung stellt sich die Aufgabe, eine Kartusche zum Laden und zum Abschießen von Diabolos zu verwenden, und zwar derart, daß das Diabolo nicht beschädigt oder sogar zerstört wird.

Gelöst wird diese Aufgabe durch die Verwendung einer Kartusche zum Laden und Abschießen von Diabolos, wobei die Kartusche ein in einer Zündkapsel angeordnetes gaserzeugendes Mittel als Energiequelle und eine Expansionskammer zur Expansion des beim Zündvorgang entstehenden gasförmigen Mittels zwischen der Zündkapsel und dem Vorderende der Kartusche aufweist, wobei das Diabolo durch Einpressen mittels der Kartusche in den Lauf eingeführt wird, wodurch ein Vorkalibrieren erfolgt und wobei nach dem Einführen der Kartusche in den Lauf und nach der Zündung der Zündkapsel die sich bei der Zündung bildenden Gase in die Expansionskammer eintreten.

Die Größe der Expansionskammer der verwendeten Kartusche hängt von den jeweiligen Gegebenheiten ab; sie kann gegebenenfalls empirisch ermittelt werden. Bei bestimmten Vorgaben hat sich ein Volumen von etwa 100 mm³ als zweckmäßig herausgestellt.

Als gaserzeugendes Mittel können folgende Stoffe vorgesehen werden: Pikrinsäure, Trizinat, Tetrazen, Bariumnitrat, Kalziumsilizid, Bleiazid und Bleiresorzinat.

Die Erfindung ist aber auf diese Stoffauswahl keineswegs beschränkt.

Nach einem weiteren Merkmal der Erfindung sind in der Expansionskammer schikaneartige Einbauten angeordnet, welche den Gasdruckaufbau am Diabolo in günstiger Weise beeinflussen.

Wenn man als schikaneartige Einbauten einen Filter vorsieht, dann hat man den zusätzlichen Vorteil, etwaige in dem gasförmigen Mittel nach der Zündung enthaltene Verunreinigungen, z. B. in Form von Ascheresten, zurückzuhalten.

Vorteilhaft ist das geschosseitige Ende der verwendeten Kartusche mit einer dünnen Membran u. dgl. abgedeckt, um etwaige, von außen in die Expansionskammer eindringende Verunreinigungen von vorn herein auszuschalten und Manipulationen zu erschweren.

Schließlich kann nach einem weiteren Merkmal der Erfindung an der Kartusche eine Sollbruchstelle vorgesehen werden, welche bei einem frei wählbaren maximalen Druck sofort anspricht. Diese Sollbruchstelle ist namentlich dann von großer Bedeutung, wenn durch Manipulation die Menge des in der Zündkapsel befindlichen gaserzeugenden Mittels oder durch Zusitze in der Expansionskammer die Leistung erhöht wird.

Die erfindungsgemäß verwendete Kartusche ist nachstehend anhand der Zeichnung näher veranschaulicht. Die Zeichnung zeigt in rein schematischer Weise:
Figur 1 einen senkrechten Schnitt durch eine erste Ausführungsform der Kartusche gemäß der Erfindung, wobei das dazugehörige Geschoß in strichpunktiertem Linienzug dargestellt ist,
Figur 2 ein der Anordnung nach Figur 1 entsprechender Schnitt durch eine zweite Ausführungsform der Kartusche gemäß der Erfindung,
Figur 3 einen Teilschnitt durch eine etwas abgewandelte Form der Zündkapsel der erfindungsgemäßen Kartusche.

Mit 1 ist die Kartusche einer Handwaffe, z. B. eines Luftgewehres bezeichnet, während mit 2 die Zündkapsel angedeutet ist, welche bei der dargestellten Ausführungsform aus einem zweckmäßig tiefgezogenen Napf 3 aus Metall besteht, der das gaserzeugende Mittel 4 aufnimmt. Dieses gaserzeugende Mittel 4, welches beispielsweise Pikrinsäure, Trizinat, Tetrazen, Bariumnitrat, Kalziumsilizid, Bleiazid und Bleiresorzinat sein kann, ist mit einem Film 5 abgedeckt, um schädliche Umwelteinflüsse von vorn herein fernzuhalten. Die Zündkapsel 2 ist in eine Hülse 6 eingesetzt, deren Bestandteil ein Amboß 7 ist, der von mehreren konzentrisch zu ihm liegenden Bohrungen 8 umgeben ist, durch welche das beim Zündvorgang entstehende gasförmige Mittel 4 hindurchtritt.

Mit 9 ist ein Geschoß in Diaboloform angedeutet. Zwischen dem Diabolo 9 und der Zündkapsel 2 ist eine Expansionskammer 10 vorgesehen, in welcher entsprechend ihrer Größe die über die Bohrungen 8 eintretenden Gase so weit entspannt werden, daß das Diabolo 9 auf alle Fälle unebschädigt bleibt.

In der Expansionskammer 10 sind zweckmäßig schikaneartige Einbauten vorgesehen. Bei der in Fig. 1 der Zeichnung dargestellten Verwirklichungsform ist hierfür ein Filter 11 gewählt, welcher eventuelle Aschereste zurückhält und das Einfüllen von energiereichen Stoffen, z. B. Nitrozellulosepulver, verhindert.

Bei der Ausführungsform nach Figur 2 wurde auf ein Filter 10 verzichtet, wobei die schikaneartigen Einbauten mit der Bezugsziffer 14 angedeutet sind.

Gemäß dem Ausführungsbeispiel nach Figur 1 ist das geschosseitige Ende der Kartusche mit einer dünnen Membran 13 abgedeckt.

Um die Folgen von möglichen Manipulationen zu verhindern, sind an der Kartusche Sollbruchstellen 15 vorgesehen, welche bei Überschreitung eines vorbestimmten Maximaldruckes die Gase über entsprechende Kanäle im Lauf der Handwaffe ableiten.

Das Laden und der Betrieb der Handwaffe gehen wie folgt vor sich:
Zunächst wird der Verschluß 16 der Handwaffe geöffnet und das Diabolo 9 in den Lauf 17 durch Einpressen mit der Kartusche 1 eingeführt, wodurch ein Vorkalibrieren erfolgt. Anschließend daran wird die Kartusche 1 in den Lauf 17 so eingeführt, wie dies die Figuren 1 und 2 der Zeichnung offenbaren. Durch Auslösen des Schlagbolzens 18 und Schlag gegen die Zündkapsel 2 wird das gaserzeugende Mittel 4 gezündet, wobei die dabei sich bildenden Gase über die Bohrungen 8 in die Expansionskammer 10 eintreten. Hierdurch werden die auf das Diabolo 9 einwirkenden Gase so weit abgebaut, daß eine Beschädigung oder gar Zerstörung desselben auf alle Fälle vermieden wird.

Bei der Ausführungsform nach Figur 3 ist der Amboß 7 durch einen Einsatz 19 ersetzt, der schräg nach außen weisende Arme hat, die an ihren Enden mit dem Napf 3 fest verbunden sind.

## Patentansprüche

1. Verwendung einer Kartusche (1) zum Laden und Abschießen von Diabolos (9), wobei die Kartusche (1) ein in einer Zündkapsel (2) angeordnetes gaserzeugendes Mittel (4) als Energiequelle und eine Expansionskammer (10) zur Expansion des beim Zündvorgang entstehenden gasförmigen Mittels zwischen der Zündkapsel (2) und dem Vorderende der Kartusche (1) aufweist, wobei das Diabolo (9) durch Einpressen mittels der Kartusche (1) in den Lauf (17) eingeführt wird, wodurch ein Vorkalibrieren erfolgt, und wobei nach dem Einführen der Kartusche (1) in den Lauf (17) und nach der Zündung der Zündkapsel (2) die sich bei der Zündung bildenden Gase in die Expansionskammer (10) eintreten.

2. Verwendung einer Kartusche nach Anspruch 1, dadurch gekennzeichnet, daß das gaserzeugende Mittel (4) in axialer Richtung hinter dem Diabolo (9) angeordnet ist.

3. Verwendung einer Kartusche nach Anspruch 1 und 2, dadurch gekennzeichnet, daß als gaserzeugendes Mittel (4) beispielsweise Pikrinsäure, Trizinat, Tetrazen, Bariumnitrat, Kalziumsilizid, Bleiazid und Bleiresorzinat vorgesehen ist.

4. Verwendung einer Kartusche nach einem der vorstehenden Ansprüche, dadurch gekennzeichnet, daß in der Expansionskammer (10) schikaneartige Einbauten angeordnet sind.

5. Verwendung einer Kartusche nach Anspruch 4, dadurch gekennzeichnet, daß als schikaneartige Einbauten ein Filter (11) in der Expansionskammer (10) angeordnet ist.

6. Verwendung einer Kartusche nach einem der vorstehenden Ansprüche, dadurch gekennzeichnet, daß das geschoßseitige Ende der Kartusche (1) mit einer dünnen Membran (13) abgedeckt ist.

7. Verwendung einer Kartusche nach einem der vorstehenden Ansprüche, dadurch gekennzeichnet, daß an der Kartusche (1) eine Sollbruchstelle (14) vorgesehen ist.

## Claims

1. The use of a cartridge (1) for the loading and firing of air gun pellets (9) whereby the cartridge (1) is provided with a gas-producing medium (4) arranged in an ignition capsule (2) as energy source and with an expansion chamber (10) between the ignition capsule (2) and the front end of the cartridge (1) for the expansion of the gaseous material produced during the ignition process, whereby the air gun pellet (9) is inserted into the barrel (17) by being pushed into it with the cartridge (1) resulting in a precalibration and whereby after the insertion of the cartridge (1) into the barrel (17) and after the ignition of the ignition capsule (2) the gases produced during the ignition enter the expansion chamber (10).

2. The use of a cartridge according to claim 1 characterised in that the gas-producing medium (4) is arranged in axial direction behind the air gun pellet (9).

3. The use of a cartridge according to claim 1 and 2, characterised in that for example picric acid, tricinate, tetrazene, barium nitrate, potassium silicide, lead azide or lead resorcinate are provided as gas-producing media (4).

4. The use of a cartridge according to any of the preceding claims characterised in that chicane-like built-in elements are provided in the expansion chamber (10).

5. The use of a cartridge according to claim 4 characterised in that a filter (11) is provided in the expansion chamber as the chicane-like built-in element.

6. The use of a cartridge according to any of the preceding claims, characterised in that the projectile-facing end of the cartridge (1) is covered by a thin membrane (13).

7. The use of a cartridge according to any of the preceding claims, characterised in that a breaking place (14) is provided on the cartridge (1).

## Revendications

1. Utilisation d'une cartouche (1) pour le chargement et le tir de diabolo (9), la cartouche (1) comportant un milieu (4) générateur de gaz, disposé dans une capsule (2) de mise à feu, comme source d'énergie et une chambre d'expansion (10) pour l'expansion du milieu gazeux se produisant lors du processus d'allumage entre la capsule (2) de mise à feu et le bout avant de la cartouche (1), le diabolo (9) étant mis en place dans le canon (17) par enfoncement au moyen de la cartouche (1), d'où il résulte un précalibrage et, après l'introduction de la cartouche (1) dans le canon (17) et l'allumage de la capsule (2) de mise à feu, les gaz se créant lors de la mise à feu pénètrent dans la chambre d'expansion (10).

2. Utilisation d'une cartouche suivant la revendication 1, caractérisée en ce que le milieu générateur de gaz (4) est, dans le sens axial, derrière le diabolo (9).

3. Utilisation d'une cartouche suivant la revendication 1 ou 2, caractérisée en ce que, comme milieu générateur de gaz (4), on prévoit, par exemple, de l'acide picrique, du trizinate, du tétrazène, du nitrate de barium, du siliciure de calcium, de l'acide de plomb et du résorzinate de plomb.

4. Utilisation d'une cartouche suivant l'une des revendications précédentes, caractérisée en ce que, dans la chambre d'expansion (10), on dispose des éléments en forme de chicane.

5. Utilisation d'une cartouche suivant la revendication 1, caractérisée en ce que, comme éléments en forme de chicanes, on dispose un filtre (11) dans la chambre d'expansion (10).

6. Utilisation d'une cartouche suivant l'une des revendications précédentes, caractérisée en ce que le bout du côté balle de la cartouche (1) est recouvert d'une membrane mince (13).

7. Utilisation d'une cartouche suivant l'une des revendications précédentes, caractérisée en ce que, sur la cartouche (1), on prévoit un point de consigne de rupture (14).
